# EUROPÄISCHE PATENTSCHRIFT

(11) **EP 3 597 828 B1**
(45) Veröffentlichungstag und Bekanntmachung des Hinweises auf die Patenterteilung: **02.06.2021**
(21) Anmeldenummer: 19170634.0
(22) Anmeldetag: 23.04.2019
(51) Int. Cl.: E01C 23/088

(54) **STRASSENFRÄSMASCHINE**
ROAD MILLING MACHINE
FRAISEUSE ROUTIÈRE

(30) Priorität: 17.07.2018 DE 102018211880
(43) Veröffentlichungstag der Anmeldung: 22.01.2020
(73) Patentinhaber: Wirtgen GmbH, 53578 Windhagen (DE)
(72) Erfinder: Schreil, Sascha, 51570 Windeck (DE)
(74) Vertreter: dompatent von Kreisler Selting Werner - Partnerschaft von Patent- und Rechtsanwälten mbB

(56) Entgegenhaltungen:
- CN-A- 106 012 932
- US-A- 5 092 658
- US-B1- 6 733 086

## Beschreibung

Die Erfindung betrifft eine Straßenfräsmaschine nach dem Oberbegriff des Anspruchs 1.

Bekannte Straßenfräsmaschinen weisen in der Regel einen Maschinenrahmen und zumindest drei Fahreinrichtungen auf, wobei zumindest zwei Fahreinrichtungen angetrieben und zumindest eine Fahreinrichtung lenkbar ist. Ferner weist eine Straßenfräsmaschine zumindest eine Fräswalze zum Bearbeiten des Bodenbelags auf. Auch kann eine Absaugeinrichtung zum Absaugen von mit Stäuben und Dämpfen verunreinigter Luft vorgesehen sein.

Durch Abfräsen der Bodenoberfläche entstehen Stäube und Dämpfe, die die Arbeitsbedingungen für den Maschinenführer auf dem Fahrerstand und das weitere Bedienpersonal um die Fräsmaschine herum verschlechtern und unter Umständen auf die Sicht des möglicherweise vorbeifließenden Verkehrs behindern.

Aus der WO 03/100172 ist eine Absaugeinrichtung für eine Fräsmaschine bekannt, die an einem den Transporteinrichtungen zugeordneten ersten Kanalabschnitt angeschlossen ist und beim Fräsen verunreinigte Luft im Wesentlichen in Materialtransportrichtung in dem ersten Kanalabschnitt absaugt.

Die US 6,733,086 offenbart eine Straßenfräsmaschine mit einer Absaugeinrichtung zum Absaugen von mit Stäuben und Dämpfen verunreinigter Luft. Die Absaugeinrichtung weist mehrere Leitungen auf. Eine erste Leitung verbindet eine Saugdüse und den Einlass eines Materialkollektors und eine zweite Leitung verbindet den Luftauslass des Materialkollektors und den Lufteinlass einer Pumpe.

Der bisherige Stand der Technik hat häufig den Nachteil, dass ein Ventilator der Absaugeinrichtung im Schmutzbereich liegt, das heißt, dass die mit Stäuben und Dämpfen verunreinigte Luft durch den Ventilator strömt.

Der Erfindung liegt die Aufgabe zugrunde, eine Straßenfräsmaschine zu schaffen, bei der die beim Fräsvorgang entstehenden Stäuben und Dämpfe effektiv abgesaugt werden können ohne den Ventilator der Absaugeinrichtung zu verschmutzen.

Zur Lösung dieser Aufgabe dienen die Merkmale des Anspruchs 1.

Die Erfindung sieht in vorteilhafter Weise vor, dass zumindest ein erstes Abluftrohr zumindest einen ersten Rohrabschnitt mit einem ersten Querschnitt und zumindest einen zweiten Rohrabschnitt mit einem zweiten Querschnitt aufweist, wobei der zweite Querschnitt kleiner ist als der erste Querschnitt, wobei ein Ansaugkanal eine Eintrittsöffnung und eine Austrittsöffnung aufweist, wobei die Austrittsöffnung in dem Bereich des zweiten Rohrabschnitts in das Abluftrohr mündet, wobei an der Eintrittsöffnung die mit Stäuben und Dämpfen verunreinigte Luft ansaugbar ist.

Die vorliegende Erfindung hat den Vorteil, dass der Venturi-Effekt ausgenutzt wird, um die mit Stäuben und Dämpfen verunreinigte Luft besonders effektiv absaugen zu können.

Der erste Rohrabschnitt liegt dabei in Strömungsrichtung vor dem zweiten Rohrabschnitt. In Strömungsrichtung bedeutet die Richtung in der die Luft durch die Absaugeinrichtung, insbesondere durch das Abluftrohr, strömt.

Die Absaugeinrichtung weist ferner einen Ventilator auf, der mit dem ersten Rohrabschnitt verbunden ist, sodass Luft von dem Ventilator in das Absaugrohr geblasen werden kann.

Der zweite Rohrabschnitt liegt in Strömungsrichtung hinter dem ersten Rohrabschnitt. In Strömungsrichtung bedeutet auch in die Richtung, in der die Luft von dem Ventilator geblasen wird.

Die vorliegende Erfindung hat den Vorteil, dass der Ventilator derart angeordnet ist, dass er auf der Reinseite angeordnet ist, d.h. die mit Dämpfen und Stäuben verunreinigte Luft strömt nicht durch den Ventilator.

Unter Ventilator wird eine angetriebene Strömungsmaschine verstanden, die vorzugsweise mittels eines in einem Gehäuse betriebenen Laufrades Luft fördert und dabei vorzugsweise zwischen Ansaug- und Druckseite ein Druckverhältnis zwischen 1 und 1,3 erzielt. Davon zu unterscheiden sind Strömungsmaschinen mit einem Druckverhältnis größer als 1,3, die Verdichter oder Kompressoren sind. Ein Ventilator kann auch als Gebläse oder Lüfter bezeichnet werden. Der Ventilator kann vom Typ Radiallüfter oder Axiallüfter sein.

Das Abluftrohr kann ein- oder mehrstückig ausgebildet sein. Bei einem mehrstückigen Abluftrohr können die einzelnen Teile fest oder auch lösbar miteinander verbunden sein.

Das Abluftrohr kann sich zumindest im Bereich des ersten Rohrabschnitts entlang einer ersten Längsachse erstrecken, wobei die erste Längsachse derart angeordnet ist, dass sie im Wesentlichen senkrecht zu dem Bodenbelag verläuft, vorzugsweise ein Winkel zwischen 70 und 90° zum Bodenbelag aufweist. Das Abluftrohr kann sich zumindest im Bereich des zweiten Rohrabschnitts entlang einer zweiten Längsachse erstrecken, wobei die zweite Längsachse vorzugsweise parallel zu der ersten Längsachse verläuft. Damit kann auch die zweite Längsachse derart angeordnet sein, dass sie im Wesentlichen senkrecht zu dem Bodenbelag verläuft, vorzugsweise ein Winkel zwischen 70 und 90 ° zum Bodenbelag aufweist. Wenn der erste und der zweite Rohrabschnitt konzentrisch zueinander angeordnet sind, bilden die ersten und die zweite Längsachse eine gemeinsame Längsachse.

Die Anordnung der ersten und/oder zweiten Längsachse im Wesentlichen senkrecht zum Bodenbelag hat den Vorteil, dass in der verunreinigten Luft befindliche grobteilige Schmutzpartikel, die zu schwer sind um von der Luft mittransportiert zu werden, aufgrund der Schwerkraft zu Boden fallen und in diesem Fall entlang der ersten und/oder zweiten Längsachse des Abluftrohrs nach unten in Richtung Bodenbelag fallen.

Der Ventilator kann derart angeordnet sein, dass die Luft vom Ventilator im Wesentlichen senkrecht zu der ersten und/oder zweiten Längsachse des Abluftrohrs in das Abluftrohr eintritt.

Der Ansaugkanal kann relativ zu der ersten und/oder zweiten Längsachse des Abluftrohrs im Wesentlichen senkrecht in das Abluftrohr münden.

Der Ansaugkanal kann in das Abluftrohr hineinragen. Das hat den Vorteil, dass die Strömungsgeschwindigkeit an der Austrittsöffnung des Abluftkanals besonders hoch ist und die mit Stäuben und Dämpfen verunreinigte Luft besonders effektiv mitgerissen wird.

Das Abluftrohr kann eine erste Öffnung und eine zweite Öffnung aufweisen, wobei die zweite Öffnung oberhalb der ersten Öffnung angeordnet ist und die verunreinigte Luft aus der zweiten Öffnung austreten kann.

Die erste Öffnung des Abluftrohrs kann auf einer dem Bodenbelag zugewandten Seite angeordnet sein.

Das hat den Vorteil, dass grobteiliger Schmutz, der von der Luft nicht mitgerissen wird, in Richtung Bodenbelag fallen kann.

An der ersten Öffnung des Abluftrohrs kann ein Auffangbehälter angeordnet sein. Der Auffangbehälter kann den besonders grobteiligen Schutz auffangen, der in Richtung Bodenbelag fällt.

Der Ventilator kann unter dem Ansaugkanal und relativ zu der ersten und/oder zweiten Längsachse des Abluftrohrs seitlich neben dem Abluftrohr angeordnet sein.

Die Austrittsöffnung des Ansaugkanals kann oberhalb des Bereichs liegen, in dem die von dem Ventilator geblasenen Luft in das Abluftrohr eingeleitete wird.

Die vorliegende Erfindung hat den Vorteil, dass der Ventilator derart angeordnet ist, dass die grobteiligen Schmutzpartikel nicht auf den Ventilator fallen, sondern an diesem vorbei fallen.

Ein Fahrerstand kann vorgesehen sein, wobei die zweite Öffnung des Abluftrohrs oberhalb des Fahrerstands angeordnet ist.

Das Abluftrohr kann einen dritten Rohrabschnitt aufweisen, der in Strömungsrichtung hinter dem zweiten Rohrabschnitt angeordnet ist, wobei der dritte Rohrabschnitt einen dritten Querschnitt aufweist, der größer ist als der zweite Querschnitt des zweiten Rohrabschnitts.

Um die Fräswalze kann ein Gehäuse, insbesondere ein Fräswalzengehäuse bzw. Fräswalzenkasten angeordnet sein, wobei an einer Seite, insbesondere an der in Fahrtrichtung hinteren Seite kann eine Öffnung angeordnet sein, in die der Ansaugkanal mündet und vorzugsweise die Öffnung die Eintrittsöffnung des Ansaugkanals bildet kann.

Auf diese Weise wird die verunreinigte Luft direkt am Fräswalzenkasten abgesaugt.

Die Straßenfräsmaschine kann eine Kleinfräse sein, wobei die Kleinfräse zumindest zwei hintere Fahrwerke aufweist und die Fräswalze zwischen den hinteren Fahrwerken angeordnet ist.

Die Absaugeinrichtung kann demontierbar sein und es können Einrichtungen vorgesehen sein, an denen ein Transportband befestigt werden kann, so dass anstelle der Absaugeinrichtung ein Transportband anschließbar ist.

Die Absaugeinrichtung ist somit insbesondere dann vorgesehen, wenn kein Transportband an der Straßenfräsmaschine vorgesehen ist.

Das Abluftrohr kann einen vierten Rohrabschnitt aufweisen, der oberhalb des ersten und zweiten Rohrabschnitts angeordnet ist, wobei der vierte Rohrabschnitt als flexibler Schlauch ausgebildet ist, der in seiner Länge dehnbar ist.

Dies hat den Vorteil, dass das Abluftrohr an einem höhnverstellbaren Dach der Straßenfräsmaschine befestigt werden kann, wobei das Dach ein Dach des Fahrerstandes sein kann.

Im Folgenden wird unter Bezugnahme auf die Zeichnungen ein Ausführungsbespiel der vorliegenden Erfindung näher erläutert.

Es zeigen:
- Fig. 1: Eine Straßenfräsmaschine gemäß der vorliegenden Erfindung,
- Fig. 2: eine Absaugeinrichtung,
- Fig. 3: die Absaugeinrichtung aus Fig. 2 in der Seitenansicht, und
- Fig. 4: die Absaugeinrichtung aus Fig. 3 im Schnitt.

Fig. 1 zeigte eine Straßenfräsmaschine 1 zum Bearbeiten des Bodenbelags 4. Die Straßenfräsmaschine 1 weist einen Maschinenrahmen 6 und zumindest drei Fahreinrichtungen 2, 3 auf. Zumindest zwei Fahreinrichtungen 3 sind antreibbar und zumindest eine Fahreinrichtung 2 ist lenkbar. Die Straßenfräsmaschine kann jedoch auch vier Fahreinrichtungen aufweisen, die auch alle angetrieben sein können. Im dargestellten Ausführungsbeispiel ist die Straßenfräsmaschine eine Kleinfräse, bei der die lediglich gestrichelt dargestellte Fräswalze 11 zwischen den hinteren Fahreinrichtungen 3 angeordnet ist. Die Fahreinrichtungen 2, 3 können Räder oder Kettenlaufwerke sein. Im dargestellten Ausführungsbeispiel sind die Fahreinrichtungen Räder. Die Straßenfräsmaschine weist einen Fahrerstand 8 und oberhalb des Faherstandes 8 ein Dach 62 auf. Das Dach 62 kann gegenüber dem Fahrerstand höhenverstellbar sein.

Die hinteren Fahreinrichtungen 3 können gegenüber dem Maschinenrahmen 6 höhenverstellbar sein. Im dargestellten Ausführungsbeispiel sind bei den hinteren Fahreinrichtungen Hubsäulen vorgesehen, mit deren Hilfe der Maschinenrahmen 6 höhenverstellbar ist. Auf diese Weise kann auch die an dem Maschinenrahmen 6 gelagerte Fräswalze 11 höhenverstellt werden. Eine der beiden hinteren Fahreinrichtungen 3 kann von einer in der Fig. 1 dargestellten äußeren Endposition nach innen in eine Aussparung 7 des Maschinenrahmens 6 eingeschwenkt werden, so dass die Außenkante der eingeschwenkten Fahreinrichtung 3 in etwa bündig mit der Seite der Straßenfräsmaschine 1 abschließt. Auf diese Weise, kann auf der Seite, auf der eine der hinteren Fahreinrichtung 3 verschwenkt ist, die Fräswalze so angeordnet sein, dass sich diese bis an die Seite des Maschinenrahmens 6 erstreckt und vorzugsweise bündig mit der Seite der Straßenfräsmaschine 1 abschließt und so ein kantennahes Fräsen möglich ist. Diese Seite, an der das kantennahe Fräsen möglich ist, wird Nullseite genannt.

In Fig. 1 ist bereits die Absaugeinrichtung 12 dargestellt. Im dargestellten Ausführungsbeispiel ist keine Transporteinrichtung vorgesehen. Die Fräswalze 11 ist in einem Gehäuse 10, insbesondere einem Fräswalzenkasten, angeordnet. An der in Fahrtrichtung hinteren Seite 14 ist eine Öffnung 15 vorgesehen. Hinter der Öffnung 15 ist die Eintrittsöffnung 30 (Fig. 3) des Ansaugkanals 18 (Fig. 3) angeordnet.

Die Absaugeinrichtung 12 ist genauer in den Fign. 2, 3 und 4 dargestellt. Die Absaugeinrichtung 12 weist zumindest ein Abluftrohr 13 auf. Das erste Abluftrohr 13 weist zumindest einen ersten Rohrabschnitt 24 und zumindest einen zweiten Rohrabschnitt 20 auf. Der erste Rohrabschnitt 24 weist zumindest einen ersten Querschnitt 26 und der zweite Rohrabschnitt 20 weist zumindest einen zweiten Querschnitt 22 auf. Der zweite Querschnitt 22 ist kleiner als der erste Querschnitt 26. Der Ansaugkanal 18 weist eine Eintrittsöffnung 30 und eine Austrittsöffnung 28 auf. Die Austrittsöffnung 28 mündet in dem zweiten Rohrabschnitt 22 des Absaugrohrs 13.

Unterhalb des Ansaugkanals 18 ist ein Ventilator 16 angeordnet. Dieser Ventilator 16 ist vorzugsweise seitlich neben dem Abluftrohr 13 angeordnet. Unterhalb und oberhalb soll im Folgenden so verwendet werden, dass dies im Bezug zum Bodenbelag zu verstehen ist. Oberhalb bedeutet weiter weg von dem Bodenbelag und unterhalb bedeutet näher zum Bodenbelag. Das dargestellte Abluftrohr weist zumindest im ersten Rohrabschnitt 24, eine erste Längsachse 46 und im zweiten Rohrabschnitt 20 eine zweite Längsachse 47 auf. Die ersten und die zweite Längsachse 46, 47 verlaufen im Wesentlichen senkrecht zu dem Bodenbelag. Die erste und/oder die zweite Längsachse 46, 47 weisen vorzugsweise einen Winkel α zwischen 70 und 90° zum Bodenbelag 4 auf.

Das Abluftrohr 13 kann einen vierten Rohrabschnitt 60 aufweisen, der oberhalb des ersten und zweiten Rohrabschnitts 24, 20 angeordnet ist, wobei der vierte Rohrabschnitt 60 als flexibler Schlauch ausgebildet ist, der in seiner Länge dehnbar ist. Der flexible Schlauch ist in der Form einer Ziehharmonika ausgebildet und kann sich daher in seiner Länge dehnen.

Dies hat den Vorteil, dass das Abluftrohr 13 an dem höhnverstellbaren Dach 62 der Straßenfräsmaschine 1 befestigt werden kann, wobei das Dach 62 ein Dach des Fahrerstandes 8 ist.

Wie aus Fig. 4 zu entnehmen ist, ragt der Absaugkanal 18 vorzugsweise um den Betrag X in das Abluftrohr 13 hinein. Auf diese Weise ist die Strömungsgeschwindigkeit im Abluftrohr im Bereich der Austrittsöffnung 28 des Absaugkanals 18 besonders hoch und die verunreinigte Luft kann besonders gut abgeführt werden.

Das Abluftrohr 13 kann einstückig oder mehrstückig ausgebildet sein. Im vorliegenden Fall ist das Abluftrohr 13 aus mehreren Stücken zusammengesetzt. Das Abluftrohr muss auch nicht geradlinig verlaufen. Das Abluftrohr weist eine erste und eine zweite Öffnung auf, wobei die zweite Öffnung 34 oberhalb der ersten Öffnung 36 angeordnet ist. Die erste Öffnung 36 ist auf der dem Bodenbelag zugewandten Seite angeordnet. Die verunreinigte Luft kann aus der zweiten Öffnung 34 austreten.

An der ersten Öffnung 36 des Abluftrohrs 13 kann, wie dargestellt, ein Auffangbehälter 38 vorgesehen sein. In dem dargestellten Ausführungsbeispiel ist der Auffangbehälter 38 unten offen. Dieser kann jedoch leicht mit einem Deckel verschlossen werden. Alternativ kann auch der Auffangbehälter 38 aus einem flexiblen Material sein und am unteren Ende umgeschlagen werden und auf diese Weise verschlossen werden.

Das Abluftrohr 13 kann auch einen dritten Rohrabschnitt 50 aufweisen, der einen dritten Querschnitt aufweist, wobei der dritte Querschnitt 52 größer ist als der zweite Querschnitt 22 des zweiten Rohrabschnitts 20. Der Querschnitt des Abluftrohrs wird somit in Strömungsrichtung hinter dem Eintritt der verschmutzten Luft wieder größer. Dies hat einen besonders positiven Effekt auf die Absaugung der verschmutzen Luft.

Wenn Staub in dem Fräswalzenkasten entsteht, kann dieser durch die Öffnung 15 und die Eintrittsöffnung 30 in den Absaugkanal 18 eintreten. Der Ventilator 16 bläst Luft in das Abluftrohr 13. Dadurch, dass die Luft in dem ersten Rohrabschnitt 24 eingeblasen wird und der zweite Rohrabschnitt 20 einen kleineren Querschnitt 22 aufweist, ist die Strömungsgeschwindigkeit im zweiten Rohrabschnitt 20 höher. Auf diese Weise entsteht ein Unterdruck an der Austrittsöffnung 28 des Ansaugkanals 18. Die verunreinigte Luft wird daher durch den Ansaugkanal 18 angesaugt.

Die von dem Ventilator 16 in das Abluftrohr 13 geblasene Luft nimmt die verunreinigte Luft daher mit und führt diese zur zweiten Öffnung 34, wo die verunreinigte Luft austreten kann. Sofern grobkörnigerer Schmutz in der verunreinigten Luft vorhanden ist, der von der Luft nicht mitgetragen werden kann, fällt dieser durch das Abluftrohr 13 nach unten in den Auffangbehälter 38. Da der Ventilator 16 neben dem Abluftrohr, d.h. in Bezug zu der Längsachse 46 neben dem Abluftrohr und unterhalb des Absaugkanals 18 angeordnet ist, fällt selbst der grobkörnige Schmutz nicht auf den Ventilator 16. Auch die verunreinigte Luft 18 muss nicht durch den Ventilator 16 strömen. Der Ventilator ist daher auf der Reinseite angeordnet. Auf diese Weise hat der Ventilator 16 eine längere Lebensdauer und muss nicht so häufig gereinigt werden.

Durch den Aufbau der Absaugeinrichtung kann der "Venturi-Effekt" besonders gut ausgenutzt werden und die Absaugung ist besonders effektiv.

## Patentansprüche

1. Straßenfräsmaschine (1), mit
- einem Maschinenrahmen (6),
- zumindest drei Fahreinrichtungen (2, 3), wobei zumindest zwei Fahreinrichtungen (3) antreibbar und zumindest eine Fahreinrichtung (2) lenkbar ist,
- zumindest einer Fräswalze (11) zum Bearbeiten des Bodenbelags (4),
- zumindest einer Absaugeinrichtung (12) zum Absaugen von beim Fräsvorgang mit Stäuben und Dämpfen verunreinigter Luft,
- wobei die Absaugeinrichtung (12) zumindest ein Abluftrohr (13) mit zumindest einem ersten Rohrabschnitt (24) mit zumindest einem ersten Querschnitt (26) und zumindest einem zweiten Rohrabschnitt (20) mit zumindest einem zweiten Querschnitt (22) aufweist, wobei der zweite Querschnitt (22) kleiner ist als der erste Querschnitt (26), wobei der erste Rohrabschnitt in Strömungsrichtung vor dem zweiten Rohrabschnitt liegt, wobei ein Ansaugkanal (18) eine Eintrittsöffnung (30) und eine Austrittsöffnung aufweist, wobei die Austrittsöffnung (28) in dem Bereich des zweiten Rohrabschnitts (20) in das Abluftrohr (13) mündet, wobei an der Eintrittsöffnung (30) die mit Stäuben und Dämpfen verunreinigte Luft ansaugbar ist,
und wobei die Absaugeinrichtung (12) ferner einen Ventilator (16) aufweist, der mit dem ersten Rohrabschnitt (24) verbunden ist, so dass Luft von dem Ventilator (16) in das Abluftrohr (13) geblasen werden kann.

2. Straßenfräsmaschine (1) nach Anspruch 1, **dadurch gekennzeichnet, dass** das Abluftrohr (13) zumindest im ersten Rohrabschnitt (24) sich entlang einer ersten Längsachse (46) erstreckt, wobei die erste Längsachse (46) derart angeordnet ist, dass sie im Wesentlichen senkrecht zu einem Bodenbelag (4) verläuft, vorzugsweise einen Winkel (α) zwischen 70° und 90° zum Bodenbelag (4) aufweist.

3. Straßenfräsmaschine (1) nach Anspruch 2, **dadurch gekennzeichnet, dass** der Ventilator (16) derart angeordnet ist, dass die Luft vom Ventilator (16) im Wesentlichen senkrecht zur ersten Längsachse (46) des Abluftrohrs (13) in das Abluftrohr (13) eintritt.

4. Straßenfräsmaschine (1) nach Anspruch 2 oder 3, **dadurch gekennzeichnet, dass** der Ansaugkanal (18) relativ zu der ersten Längsachse (46) des Abluftrohrs (13) im Wesentlichen senkrecht in das Abluftrohr (13) mündet, vorzugsweise unter einem Winkel zwischen 60° und 90° in das Abluftrohr (13) mündet.

5. Straßenfräsmaschine (1) nach einem der Ansprüche 1 bis 4, **dadurch gekennzeichnet, dass** der Ansaugkanal (18) in das Abluftrohr (13) hineinragt.

6. Straßenfräsmaschine (1) nach einem der Ansprüche 1 bis 5, **dadurch gekennzeichnet, dass** das Abluftrohr (13) eine erste Öffnung (36) und eine zweite Öffnung (34) aufweist, wobei die zweite Öffnung (34) oberhalb der ersten Öffnung (36) angeordnet ist und die verunreinigte Luft aus der zweiten Öffnung (34) austretbar ist.

7. Straßenfräsmaschine nach Anspruch 6, **dadurch gekennzeichnet, dass** die erste Öffnung (36) des Abluftrohrs (13) auf der dem Bodenbelag (4) zugwandten Seite angeordnet ist.

8. Straßenfräsmaschine nach Anspruch 7, **dadurch gekennzeichnet, dass** an der ersten Öffnung (36) des Abluftrohrs (13) ein Auffangbehälter (38) angeordnet ist.

9. Straßenfräsmaschine (1) nach einem der Ansprüche 2 bis 8, **dadurch gekennzeichnet, dass** der Ventilator (16) unterhalb des Ansaugkanals (18) und relativ zu der ersten Längsachse (46) des Abluftrohrs (13) seitlich neben dem Abluftrohr (13) angeordnet ist.

10. Straßenfräsmaschine (1) nach einem der Ansprüche 1 bis 9, **dadurch gekennzeichnet, dass** ein Fahrerstand (8) vorgesehen ist, wobei die zweite Öffnung (34) des Abluftrohrs (13) oberhalb des Fahrerstandes angeordnet ist.

11. Straßenfräsmaschine (1) nach einem der Ansprüche 1 bis 10, **dadurch gekennzeichnet, dass** das Abluftrohr (13) einen dritten Rohrabschnitt (52) aufweist, der in Strömungsrichtung hinter dem zweiten Rohrabschnitt (20) angeordnet ist, wobei der dritte Rohrabschnitt (52) einen dritten Querschnitt (50) aufweist, der größer ist als der zweite Querschnitt (22) des zweiten Rohrabschnitts (20).

12. Straßenfräsmaschine (1)nach einem der Ansprüche 1 bis 11, **dadurch gekennzeichnet, dass** um die Fräswalze (11) ein Gehäuse (10), insbesondere ein Fräswalzenkasten, angeordnet ist, wobei an einer Seite (14), insbesondere an der in Fahrtrichtung hinteren Seite, eine Öffnung (15) angeordnet ist, die mit dem Ansaugkanal (18) verbunden ist und die Öffnung (15) vorzugsweise die Eintrittsöffnung des Ansaugkanals (18) bildet.

13. Straßenfräsmaschine (1) nach einem der Ansprüche 1 bis 12, **dadurch gekennzeichnet, dass** die Straßenfräsmaschine (1) eine Kleinfräse ist, wobei die Kleinfräse zumindest zwei hintere Fahrwerke (3) aufweist und die Fräswalze (11) zwischen den hinteren Fahrwerken (3) angeordnet ist.

14. Straßenfräsmaschine (1) nach einem der Ansprüche 1 bis 13, **dadurch gekennzeichnet, dass** die Absaugeinrichtung (12) demontierbar ist und Einrichtungen vorgesehen sind, an denen ein Transportband befestigt werden kann, so dass anstelle der Absaugeinrichtung (12) ein Transportband anschließbar ist.

## Claims

1. A road milling machine (1), comprising
- a machine frame (6),
- at least three travelling devices (2, 3), wherein at least two travelling devices (3) are drivable and at least one travelling device (2) is steerable,
- at least one milling drum (11) for working the ground pavement (4),
- at least one extraction device (12) for extracting air contaminated with dusts and vapours during the milling process,
- wherein the extraction device (12) comprises at least one exhaust air pipe (13) with at least one first pipe section (24) with at least one first cross-section (26) and at least one second pipe section (20) with at least one second cross-section (22), wherein the second cross-section (22) is smaller than the first cross-section (26), wherein the first pipe section is arranged before the second pipe section as seen in the direction of flow, wherein a suction channel (18) comprises an inlet opening (30) and an outlet opening, wherein the outlet opening (28) opens into the exhaust air pipe (13) in the area of the second pipe section (20), wherein the air contaminated with dusts and vapours can be sucked in at the inlet opening (30), and wherein the extraction device (12) further comprises a fan (16) which is connected to the first pipe section (24) so that air can be blown into the exhaust air pipe (13) by the fan (16).

2. The road milling machine (1) in accordance with claim 1, **characterized in that** the exhaust air pipe (13), at least in the first pipe section (24), extends along a first longitudinal axis (46), wherein the first longitudinal axis (46) is arranged in such a fashion that it extends essentially perpendicular to the ground pavement (4), preferably exhibits an angle (α) of between 70° and 90° to the ground pavement (4).

3. The road milling machine (1) in accordance with claim 2, **characterized in that** the fan (16) is arranged in such a fashion that, from the fan (16), the air enters the exhaust air pipe (13) essentially perpendicular to the first longitudinal axis (46) of the exhaust air pipe (13).

4. The road milling machine (1) in accordance with claim 2 or 3, **characterized in that** the suction channel (18) opens into the exhaust air pipe (13) essentially perpendicular relative to the first longitudinal axis (46) of the exhaust air pipe (13), preferably opens into the exhaust air pipe (13) under an angle of between 60° and 90°.

5. The road milling machine (1) in accordance with one of the claims 1 to 4, **characterized in that** the suction channel (18) projects into the exhaust air pipe (13).

6. The road milling machine (1) in accordance with one of the claims 1 to 5, **characterized in that** the exhaust air pipe (13) comprises a first opening (36) and a second opening (34), wherein the second opening (34) is arranged above the first opening (36), and the contaminated air may exit the second opening (34).

7. The road milling machine in accordance with claim 6, **characterized in that** the first opening (36) of the exhaust air pipe (13) is arranged on the side facing the ground pavement (4).

8. The road milling machine in accordance with claim 7, **characterized in that** a collection container (38) is arranged at the first opening (36) of the exhaust air pipe (13).

9. The road milling machine (1) in accordance with one of the claims 2 to 8, **characterized in that** the fan (16) is arranged below the suction channel (18) and, relative to the first longitudinal axis (46) of the exhaust air pipe (13), laterally next to the exhaust air pipe (13).

10. The road milling machine (1) in accordance with one of the claims 1 to 9, **characterized in that** an operator's platform (8) is provided, wherein the second opening (34) of the exhaust air pipe (13) is arranged above the operator's platform.

11. The road milling machine (1) in accordance with one of the claims 1 to 10, **characterized in that** the exhaust air pipe (13) comprises a third pipe section (52) which is arranged behind the second pipe section (20) as seen in the direction of flow, wherein the third pipe section (52) comprises a third cross-section (50) which is larger than the second cross-section (22) of the second pipe section (20).

12. The road milling machine (1) in accordance with one of the claims 1 to 11, **characterized in that** a housing (10), in particular, a milling drum casing is arranged around the milling drum (11), wherein on one side (14), in particular, on the rear side as seen in the direction of travel, an opening (15) is arranged which is connected to the suction channel (18), and the opening (15) preferably forms the inlet opening of the suction channel (18).

13. The road milling machine (1) in accordance with one of the claims 1 to 12, **characterized in that** the road milling machine (1) is a small milling machine, wherein the small milling machine comprises at least two rear ground-engaging units (3) and the milling drum (11) is arranged between the rear ground-engaging units (3).

14. The road milling machine (1) in accordance with one of the claims 1 to 13, **characterized in that** the extraction device (12) is demountable, and devices are provided to which a transport conveyor may be fastened so that a transport conveyor is connectable in lieu of the extraction device (12).

## Revendications

1. Fraiseuse routière (1) dotée
- d'un châssis de machine (6),
- d'au moins trois dispositifs de déplacement (2, 3), dans laquelle au moins deux dispositifs de déplacement (3) sont entraînables et au moins un dispositif de déplacement (2) est orientable,
- d'au moins un tambour de fraisage (11) destiné au traitement du revêtement de sol (4),
- d'au moins un dispositif d'aspiration (12) destiné à aspirer de l'air contaminé par des poussières et des vapeurs lors de l'opération de fraisage,
- dans laquelle le dispositif d'aspiration (12) comporte au moins un tube d'extraction d'air (13) doté d'au moins une première section de tube (24) avec au moins une première section transversale (26) et d'au moins une deuxième section de tube (20) avec au moins une deuxième section transversale (22), dans laquelle la deuxième section transversale (22) est plus petite que la première section transversale (26), dans laquelle la première section de tube est située avant la deuxième section de tube dans la direction d'écoulement, dans laquelle un canal d'admission (18) comporte une ouverture d'entrée (30) et une ouverture de sortie, dans laquelle l'ouverture de sortie (28) débouche dans le tube d'extraction d'air (13) dans la zone de la deuxième section de tube (20), dans laquelle l'air contaminé par des poussières et des vapeurs peut être extrait à l'ouverture d'entrée (30), et dans laquelle le dispositif d'aspiration (12) comporte en outre un ventilateur (16), lequel est relié à la première section de tube (24), de sorte que de l'air peut être soufflé depuis le ventilateur (16) dans le tube d'extraction d'air (13).

2. Fraiseuse routière (1) selon la revendication 1, **caractérisée en ce que** le tube d'extraction d'air (13) s'étend le long d'un premier axe longitudinal (46) au moins dans la première section de tube (24), dans laquelle le premier axe longitudinal (46) est disposé de telle sorte qu'il est sensiblement perpendiculaire à un revêtement de sol (4) et comporte de préférence un angle (α) entre 70° et 90° par rapport au revêtement de sol (4) .

3. Fraiseuse routière (1) selon la revendication 2, **caractérisée en ce que** le ventilateur (16) est disposé de telle sorte que l'air entre dans le tube d'extraction d'air (13) depuis le ventilateur (16) de manière sensiblement perpendiculaire au premier axe longitudinal (46) du tube d'extraction d'air (13).

4. Fraiseuse routière (1) selon la revendication 2 ou 3, **caractérisée en ce que** le canal d'admission (18) débouche dans le tube d'extraction d'air (13) de manière sensiblement perpendiculaire au premier axe longitudinal (46) du tube d'extraction d'air (13) et débouche de préférence dans le tube d'extraction d'air (13) sous un angle entre 60° et 90°.

5. Fraiseuse routière (1) selon l'une des revendications 1 à 4, **caractérisée en ce que** le canal d'admission (18) s'engage dans le tube d'extraction d'air (13) .

6. Fraiseuse routière (1) selon l'une des revendications 1 à 5, **caractérisée en ce que** le tube d'extraction d'air (13) comporte une première ouverture (36) et une deuxième ouverture (34), dans laquelle la deuxième ouverture (34) est disposée au-dessus de la première ouverture (36) et l'air contaminé peut s'échapper hors de la deuxième ouverture (34).

7. Fraiseuse routière (1) selon la revendication 6, **caractérisée en ce que** la première ouverture (36) du tube d'extraction d'air (13) est disposée sur le côté faisant face au revêtement de sol (4).

8. Fraiseuse routière (1) selon la revendication 7, **caractérisée en ce qu'**un récipient collecteur (38) est disposé à la première ouverture (36) du tube d'extraction d'air (13).

9. Fraiseuse routière (1) selon l'une des revendications 2 à 8, **caractérisée en ce que** le ventilateur (16) est disposé en-dessous du canal d'admission (18) et, par rapport au premier axe longitudinal (46) du tube d'extraction d'air (13), latéralement à côté du tube d'extraction d'air (13).

10. Fraiseuse routière (1) selon l'une des revendications 1 à 9, **caractérisée en ce qu'**un poste de conduite (8) est prévu, dans laquelle la deuxième ouverture (34) du tube d'extraction d'air (13) est disposée au-dessus du poste de conduite (8).

11. Fraiseuse routière (1) selon l'une des revendications 1 à 10, **caractérisée en ce que** le tube d'extraction d'air (13) comporte une troisième section de tube (52), laquelle est disposée derrière la deuxième section de tube (20) dans la direction d'écoulement, dans laquelle la troisième section de tube (52) comporte une troisième section transversale (50), laquelle est plus grande que la deuxième section transversale (22) de la deuxième section de tube (20).

12. Fraiseuse routière (1) selon l'une des revendications 1 à 11, **caractérisée en ce qu'**un boîtier (10), en particulier un carter de tambour de fraisage, est prévu autour du tambour de fraisage (11), dans laquelle une ouverture (15) est disposée sur un côté (14), en particulier sur le côté arrière dans la direction de déplacement, laquelle est reliée au canal d'admission (18) et l'ouverture (15) forme de préférence l'ouverture d'entrée du canal d'admission (18).

13. Fraiseuse routière (1) selon l'une des revendications 1 à 12, **caractérisée en ce que** la fraiseuse routière (1) est une petite fraiseuse, dans laquelle la petite fraiseuse comporte au moins deux trains de roulement arrière (3) et le tambour de fraisage (11) est disposé entre les trains de roulement arrière (3) .

14. Fraiseuse routière (1) selon l'une des revendications 1 à 13, **caractérisée en ce que** le dispositif d'aspiration (12) est démontable et des dispositifs sont prévus auxquels une bande convoyeuse peut être fixée de sorte qu'une bande convoyeuse est raccordable à la place du dispositif d'aspiration (12).
